# EUROPÄISCHE PATENTSCHRIFT

(11) **EP 3 124 723 B1**
(45) Veröffentlichungstag und Bekanntmachung des Hinweises auf die Patenterteilung: **26.12.2018**
(21) Anmeldenummer: 16169873.3
(22) Anmeldetag: 17.05.2016
(51) Int. Cl.: E05B 45/06, E05B 1/00

(54) **GRIFFSTÜCK FÜR EIN FENSTER ODER EINE TÜR**
HANDLE FOR A WINDOW OR DOOR
PIÈCE DE PRÉHENSION POUR UNE PORTE OU UNE FENÊTRE

(30) Priorität: 28.07.2015 DE 102015112335
(43) Veröffentlichungstag der Anmeldung: 01.02.2017
(73) Patentinhaber: PaX AG, 55218 Ingelheim (DE)
(72) Erfinder: Struth, Fritz, 55218 Ingelheim (DE)
(74) Vertreter: Müller, Jochen

(56) Entgegenhaltungen:
- CN-A- 103 732 843
- DE-A1-102005 031 106
- DE-B3- 10 346 654
- US-A1- 2009 223 265
- US-B2- 6 982 184
- MASAYOSHI ESASHI: "Revolution of Sensors in Micro-Electromechanical Systems", JAPANESE JOURNAL OF APPLIED PHYSICS, Bd. 51, 17. Juli 2012 (2012-07-17), Seite 080001, XP055325377, JP ISSN: 0021-4922, DOI: 10.1143/JJAP.51.080001

## Beschreibung

Die Erfindung bezieht sich auf ein Griffstück für ein Fenster oder eine Tür zur Betätigung eines Schubstangenbeschlages mit einem mit einer Funkschnittstelle zur Datenübertragung in Verbindung stehenden Sensor, wobei der Sensor und die Funkschnittstelle mit einem Photovoltaikelement zur Spannungserzeugung gekoppelt sind, wobei der Sensor einen mehrachsigen Gyrosensor umfasst.

Einem solchen Griffstück werden in der Regel neben der Betätigung des Schubstangenbeschlages und einer Schließfunktion mittels eines zugeordneten Schlosses keine weiteren Funktionen beigemessen.

Aus der Praxis ist es bekannt, Schließ- bzw. Verriegelungszustände von Fenstern zu überwachen und zur Anzeige zu bringen. Beispielsweise werden Magnetfeldsensoren in Fensterrahmen installiert, um zu überwachen, ob ein Schubstangenbeschlag in einer verriegelten, einer geöffneten oder einer kippbaren Stellung ist. Gleichermaßen ist es bekannt, optische Sensoren, wie zum Beispiel Lichtschranken zur Überwachung dieser Schließzustände zwischen einem Flügelrahmen und einem Blendrahmen zu montieren und die Sensorsignale mittels einer zugeordneten Auswerteeinrichtung zu verarbeiten.

Im Weiteren finden zunehmend Gyrosensoren umfassende Sensoren in allen Bereichen der Technik Verwendung. Mittels eines solchen Sensors lässt sich seine Beschleunigung und damit die Beschleunigung des mit dem Sensor fest verbundenen Bauteils messen.

Die CN 103732843 A offenbart eine Einrichtung zur Veränderung eines Verriegelungszustandes eines Fensters und/oder einer Tür, umfassend zumindest eine in zumindest einem mit dem Fenster bzw. der Tür drehsicher verbindbaren Olivengehäuse und eine relativ zu dem Olivengehäuse drehbar gelagerte Griffolive, zumindest eine elektronische Auswerteschaltung mit einem Gyroskop zur Detektierung der Position der Griffolive, wobei die Auswerteschaltung zumindest eine zumindest bereichsweise innerhalb des Olivengehäuses angeordnete und einen ersten Sensor tragende Leiterplatte aufweist und die Griffolive mit zumindest einer durch das Olivengehäuse hindurchreichenden Verbindungseinrichtung, mittels der der Verriegelungszustand des Fensters bzw. der Tür veränderbar ist, drehmitnahmesicher verbunden ist, wobei auch die Leiterplatte drehmitnahmesicher mit der Verbindungseinrichtung verbunden ist. Diese Einrichtung ist bei vorhandenem Olivengehäuse mit drehbar gelagerter Griffolive nicht nachrüstbar, da in Bereich der in der Regel als Vierkant-Stift ausgebildeten Verbindungseinrichtung kein Platz für die Anordnung einer Leiterplatte vorhanden ist. Der Vierkant-Stift wird zum einen in einer korrespondierenden Öffnung eines Getriebes des Beschlags des Fensters bzw. der Tür und zum anderen in einer entsprechenden Ausnehmung in der Griffolive aufgenommen. Um den benötigten Freiraum für den Sensor zu schaffen, ist zumindest die Montage eines geeigneten Olivengehäuses erforderlich.

Aus der DE 10 2005 031 106 ist ein Griffstück für ein Fenster mit einem Bewegungssensor einer drahtlosen Datenübertragung und einer autarken Energieversorgung bekannt, wobei sämtliche Bauteile in dem Fenstergriff untergebracht und miteinander verbunden sind.

Im Weiteren offenbart die DE 103 46 654 B3 einen Griff für ein Fenster oder eine Tür, der einen Griffinnenraum aufweist, in den ein Funk-Meldekontakt integriert ist, der eine Positionserfassungseinheit, eine Elektronik mit Positionsauswertung und Sendemodul, eine Antenne und eine Batterie aufweist.

Der Erfindung liegt die Aufgabe zugrunde, ein Griffstück der eingangs genannten Art zu schaffen, an dem eine Bewegung messbar ist, ohne dass an dem Griffstück Änderungen vorgenommen werden müssen und eine Nachrüstung möglich ist.

Erfindungsgemäß wird die Aufgabe dadurch gelöst, dass der Sensor, die Funkschnittstelle und das Photovoltaikelement zur Befestigung an dem Griffstück einer gemeinsamen Trägerfolie zugeordnet sind, die als eine Klebefolie ausgebildet ist.

Der den Gyrosensor umfassende Sensor reagiert auf kleinste Beschleunigungen, Drehbewegungen oder Lageänderungen des Griffstücks, so dass an der Auswerteeinrichtung festgestellt werden kann, ob ein Griffstück bewegt wird. Aus dieser Bewegung bzw. Beschleunigung lassen sich Rückschlüsse auf die Lage des Griffstücks ziehen und daraus resultierend auf den Schließzustand eines Fensters oder einer Tür. Die Auswerteeinrichtung kann Bestandteil einer Alarmanlage oder eines Systems zur Hausautomatisierung sein, die oder das eine Rechnereinheit umfasst, die über ein Netzwerk mit weiteren Computern und/oder Alarmgeräten und/oder Anzeigeeinrichtungen verbunden ist. Beispielsweise sendet der Sensor über die Drahtlosschnittstelle Sensordaten an die Auswerteeinrichtung und die Rechnereinheit stellt die aus diesen Daten resultierenden Informationen auf einer Anzeigeeinrichtung dar oder, insbesondere über das Internet, weiteren Geräten, vorzugsweise auch mobilen Geräten zur Verfügung, so dass deren Benutzer über die Schließzustände informiert sind. Selbstverständlich lassen sich aus diesen Informationen auch Rückschlüsse auf eine möglicherweise nicht autorisierte Bewegung des Griffstücks ziehen, falls beispielsweise mit hoher Sicherheit kein Bewohner zuhause ist und dennoch eine Bewegung des mit dem Griffstück fest verbundenen Sensors erfasst und an die Auswerteeinrichtung signalisiert wird. In der Auswerteeinrichtung lassen sich auch Grenzwerte hinterlegen, die nicht zu einer Benachrichtigung des Benutzers des Systems zur Hausautomatisierung führen. Umgebungsbedingte Vibrationen, die beispielsweise an einer stark befahrenen Straße oder an Bahngleisen durch den Sensor festgestellt werden können, führen nicht zu einer Alarmierung. Der Gyrosensor ist beispielsweise als ein 3-Achsen-Sensor ausgebildet. Im Weiteren ist der Sensor als ein autarker Sensor ausgebildet, der aus einem Ruhezustand bei einer Bewegung des Griffstücks in einen aktiven Zustand übergeht, in dem er Daten erfasst und über eine DrahtlosSchnittstelle an die Auswerteeinrichtung zur Weiterverarbeitung übermittelt. Das Griffstück ist in bekannter Weise mit einem dem Schubstangenbeschlag zugeordneten Getriebe verbunden.

In Ausgestaltung ist der Sensor als ein mikro-elektro-mechanisches System ausgebildet, das neben dem Gyrosensor zumindest einen Beschleunigungssensor umfasst. Ein derartiges System weist beispielsweise eine Größe von ca. 3,0 mm x 4,5 mm x 0,95 mm auf. Das System bzw. der Sensor ist vorzugsweise als 9-Achsen-Sensor konzipiert und umfasst ein Gyroskop, einen Beschleunigungssensor und einen geomagnetischen Sensor. Der Sensor kann in einem Gehäuse untergebracht sein.

Zweckmäßigerweise ist der Sensor auf oder in einer Handhabe des winkelförmigen Griffstücks befestigt. Demnach beschreibt der Sensor bei einer Bewegung des Griffstücks zum Öffnen, Schließen oder Kippen des Fensters oder der Tür eine Kreisbahn mit einem relativ großen Radius und die Beschleunigung

Damit das gesamte mikro-elektro-mechanische System sowie dessen Datenübertragung mit einem relativ kompakten Aufbau zu realisieren ist, sind der Sensor und die Funkschnittstelle erfindungsgemäß mit einem Photovoltaikelement zur Spannungserzeugung gekoppelt. Das Photovoltaikelement weist einen gegenüber einer Batterie oder einem Akkumulator wesentlich geringeren Platzbedarf auf. Die Sonnenenergie, die auf das Photovoltaikelement trifft, das an dem benachbart zu einer Verglasung angeordneten Griffstück angebracht ist, ist ausreichend für den Betrieb des Sensors sowie die notwendige Datenübertragung, die vorzugsweise lediglich beim Vorliegen neuer Sensordaten stattfindet.

Zur schnellen und relativ einfach zu bewerkstelligenden Montage sind der Sensor, die Funkschnittstelle und das Photovoltaikelement zur Befestigung an dem Griffstück einer gemeinsamen Trägerfolie zugeordnet. Die Trägerfolie ist als eine Klebefolie ausgebildet. Die Trägerfolie kann auch elektrische Leiterbahnen zur Verbindung der einzelnen Bauteile umfassen. Das autarke mikro-elektro-mechanische System sowie dessen Datenübertragung sind aufgrund der gemeinsamen Trägerfolie auch leicht an einem vorhandenen Griffstück nachrüstbar, ohne dass an dem Griffstück Änderungen vorgenommen werden müssen.

Es versteht sich, dass die vorstehend genannten und nachstehend noch zu erläuternden Merkmale nicht nur in der jeweils angegebenen Kombination, sondern auch in anderen Kombinationen im Rahmen der Erfindung verwendbar sind. Der Rahmen der Erfindung ist nur durch die Ansprüche definiert.

Die Erfindung wird im Folgenden anhand eines Ausführungsbeispiels unter Bezugnahme auf die zugehörige Zeichnung näher erläutert.

Es zeigt:
- Fig. 1: eine schematische Darstellung eines Fensters mit einem Griffstück nach der Erfindung und
- Fig. 2: eine schematische Darstellung eines Systems zur Hausautomatisierung mit einem stark vergrößert dargestellten Sensor zur Verwendung an dem Griffstück nach Fig. 1.

Das Fenster 1 umfasst einen eine Verglasung 18 aufweisenden Flügelrahmen 2, der mittels eines Dreh- oder Dreh-Kipp-Beschlages an einem Blendrahmen 3 angelenkt ist. Der Flügelrahmen 2 weist einen Schubstangenbeschlag auf, dem zur Betätigung ein winkelförmiges Griffstück 4 mit einer Handhabe 5 zugeordnet ist, um unterschiedliche Schließstellungen einzustellen. Befindet sich die Handhabe 5 in einer mit ihrem freien Ende nach unten weisenden Stellung, dann ist in der Regel der Flügelrahmen 2 gegenüber dem Blendrahmen 3 verriegelt. Durch eine Drehung der Handhabe 5 des Griffstücks 4 um 90° nimmt der Schubstangenbeschlag eine Stellung ein, in der der Flügelrahmen 2 gegenüber dem Blendrahmen 3 zum Öffnen des Fensters 1 zu verschwenken ist und bei einer Weiterdrehung der Handhabe 5 des Griffstücks 4 um 90° ist der Flügelrahmen 2 des Fensters 1 gegenüber dem Blendrahmen 3 zu kippen.

Das Verdrehen des Griffstücks 4 erfolgt üblicherweise von Innen per Hand, aber auch bei einem gewaltsamen Öffnen des Fensters von außen wird häufig der Versuch unternommen das Griffstück 4 zu verdrehen, um das Fenster 1 zu öffnen.

Um die zuvor erläuterten Schließstellungen bzw. eine Bewegung des Griffstücks 4 überwachen zu können, wird auf dem Griffstück 4 ein Sensor 6 angeordnet, der einen Gyrosensor 7, einen Beschleunigungssensor 8 und einen geomagnetischen Sensor 9, der nicht zwingend erforderlich ist, umfasst. Insbesondere durch die Informationen des Gyrosensors 7 und des geomagnetischen Sensors 9 kann neben den Schließ- bez. Verriegelungszustand des Fensters 1 auch ermittelt werden, ob der Flügelrahmen 2 an dem Blendrahmen 3 anliegt, oder relativ zu dem Blendrahmen 3 gekippt oder verschwenkt ist, da der Sensor 6 seine Position im Raum ändert und diese Positionen als auswertbare Sensorsignale abgreifbar sind.

Der Sensor 6 ist als ein mikro-elektro-mechanisches System ausgebildet und zur Energieversorgung mit einem Photovoltaikelement 10 gekoppelt. Zur drahtlosen Übertragung von Sensordaten ist eine sowohl mit dem Sensor 6 als auch dem Photovoltaikelement 10 verbundene Funkschnittstelle 11 vorgesehen. Um diese Bauteile einfach, zuverlässig und fest mit dem Griffstück 4 verbinden zu können, sind der Sensor 6, das Photovoltaikelement 10 und die Funkschnittstelle 11 auf einer als Klebefolie ausgebildeten Trägerfolie 12 angeordnet.

Die Funkschnittstelle 11 kommuniziert mit einer Rechnereinheit 13 eines Systems zur Hausautomatisierung zur Überwachung des Schließzustandes des Fensters 1, wobei die Rechnereinheit 13 als Auswerteeinrichtung 14 der Signale des Sensors 6 dient und über ein Netzwerk mit weiteren Computern 15 und Alarmgeräten 16 und Anzeigeeinrichtungen 17 verbunden ist, beispielsweise mit Smartphones oder Tablet-Computern über das Internet.

Wird das Griffstück 4 bewegt, kann der Sensor 6 feststellen, in welche Position das Griffstück 4 gebracht wird und diese Sensordaten über die Funkschnittstelle 11 an die Auswerteeinrichtung 14 übermitteln. Die die Auswerteeinrichtung 14 umfassende Rechnereinheit 13 kann die mit dem Sensor 6 festgestellte Position bzw. Positionsänderung speichern und beispielsweise über das Internet auf einer Anzeige eines Smartphone eines Nutzers des Systems zur Hausautomatisierung zur Darstellung bringen.

### Bezugszeichen

- 1.: Fenster
- 2.: Flügelrahmen
- 3.: Blendrahmen
- 4.: Griffstück
- 5.: Handhabe
- 6.: Sensor
- 7.: Gyrosensor
- 8.: Beschleunigungssensor
- 9.: geomagnetischer Sensor
- 10.: Photovoltaikelement
- 11.: Funkschnittstelle
- 12.: Trägerfolie
- 13.: Rechnereinheit
- 14.: Auswerteeinrichtung
- 15.: Computer
- 16.: Alarmgerät
- 17.: Anzeigeeinrichtung
- 18.: Verglasung

## Patentansprüche

1. Griffstück für ein Fenster (1) oder eine Tür zur Betätigung eines Schubstangenbeschlages mit einem mit einer Funkschnittstelle (11) zur Datenübertragung in Verbindung stehenden Sensor (6), wobei der Sensor (6) und die Funkschnittstelle (11) mit einem Photovoltaikelement (10) zur Spannungserzeugung gekoppelt sind, wobei der Sensor (6) einen mehrachsigen Gyrosensor (7) umfasst, der geeignet ist drahtlos mit einer Auswerteeinrichtung (14) zu kommunizieren, **dadurch gekennzeichnet, dass** der Sensor (6), die Funkschnittstelle (11) und das Photovoltaikelement (10) zur Befestigung an dem Griffstück (4) einer gemeinsamen Trägerfolie (12) zugeordnet sind, die als eine Klebefolie ausgebildet ist.

2. Griffstück nach Anspruch 1, **dadurch gekennzeichnet, dass** der Sensor (6) als ein mikro-elektro-mechanisches System ausgebildet ist, das neben dem Gyrosensor (7) zumindest einen Beschleunigungssensor (8) umfasst.

3. Griffstück nach Anspruch 1 oder 2, **dadurch gekennzeichnet, dass** der Sensor (6) auf oder in einer Handhabe (5) des winkelförmigen Griffstücks (4) befestigt ist.

4. Fenster oder Tür mit einem Griffstück (4) nach Anspruch 3, **dadurch gekennzeichnet, dass** das Griffstück (4) mit seiner Handhabe (5) benachbart zu einer Verglasung (18) angeordnet ist.

5. System zur Hausautomatisierung zur Überwachung des Schließzustandes mindestens eines Fensters (1) oder einer Tür mit einem Griffstück (4) nach Anspruch 1, wobei eine Rechnereinheit, (13) die über ein Netzwerk mit weiteren Computern (15) und/oder Alarmgeräten (16) und/oder Anzeigeeinrichtungen (17) verbunden ist, als Auswerteeinrichtung (14) von Signalen des Sensors (6) dient.

## Claims

1. Handle for a window (1) or a door for actuating a thrust rod fitting, having a sensor (6) that is connected to a radio interface (11) for data transmission, the sensor (6) and the radio interface (11) being coupled to a photovoltaic element (10) for voltage generation, the sensor (6) comprising a multi-axis gyro sensor (7) which is suitable for communicating wirelessly with an evaluation device (14), **characterized in that** for the fixing to the handle (4), the sensor (6), the radio interface (11) and the photovoltaic element (10) are assigned to a common carrier film (12) which is formed as an adhesive film.

2. Handle according to Claim 1, **characterized in that** the sensor (6) is formed as a micro-electromechanical system which, in addition to the gyro sensor (7), comprises at least one acceleration sensor (8).

3. Handle according to Claim 1 or 2, **characterized in that** the sensor (6) is fixed on or in a grip (5) of the angular handle (4).

4. Window or door having a handle (4) according to Claim 3, **characterized in that** the handle (4) is arranged with its grip (5) adjacent to glazing (18).

5. Home automation system for monitoring the closing state of at least one window (1) or a door having a handle (4) according to Claim 1, wherein a computer unit (13), which is connected via a network to further computers (15) and/or alarm appliances (16) and/or display devices (17), is used as an evaluation device (14) of signals from the sensor (6).

## Revendications

1. Poignée pour une fenêtre (1) ou une porte destinée à actionner une ferrure à tige de crémone, comprenant un capteur (6) qui se trouve en liaison avec une interface radioélectrique (11) destinée à la transmission de données, le capteur (6) et l'interface radioélectrique (11) étant connectés à un élément photovoltaïque (10) destiné à générer une tension, le capteur (6) comportant un capteur gyroscopique (7) à plusieurs axes qui est adapté pour communiquer sans fil avec un dispositif d'interprétation (14), **caractérisée en ce que** le capteur (6), l'interface radioélectrique (11) et l'élément photovoltaïque (10), pour la fixation à la poignée (4), sont associés à un film porteur commun (12) qui est réalisé sous la forme d'un film adhésif.

2. Poignée selon la revendication 1, **caractérisée en ce que** le capteur (6) est réalisé sous la forme d'un système micro-électromécanique qui, en plus du capteur gyroscopique (7), comporte au moins un capteur d'accélération (8).

3. Poignée selon la revendication 1 ou 2, **caractérisée en ce que** le capteur (6) est fixé sur ou dans une manette (5) de la poignée (4) coudée.

4. Fenêtre ou porte équipée d'une poignée (4) selon la revendication 3, **caractérisée en ce que** la poignée (4) avec sa manette (5) est disposée de façon à être voisine d'un vitrage (18).

5. Système d'automatisation domotique destiné à la surveillance de l'état de fermeture d'au moins une fenêtre (1) ou une porte équipée d'une poignée (4) selon la revendication 1, une unité de calcul (13), laquelle est connectée à des ordinateurs (15) et/ou des appareils d'alarme (16) et/ou des dispositifs d'affichage (17) supplémentaires par le biais d'un réseau, servant de dispositif d'interprétation (14) de signaux du capteur (6).
